# EUROPÄISCHE PATENTSCHRIFT

(11) **EP 0 576 730 B1**
(45) Veröffentlichungstag und Bekanntmachung des Hinweises auf die Patenterteilung: **05.06.1996**
(21) Anmeldenummer: 92121554.7
(22) Anmeldetag: 18.12.1992
(51) Int. Cl.: B30B 15/06

(54) **Druckaufnehmende Isolierplatte**
Load bearing thermally insulating plate
Plaque porte charge thermiquement isolante

(30) Priorität: 03.07.1992 DE 4221899
(43) Veröffentlichungstag der Anmeldung: 05.01.1994
(73) Patentinhaber: Firma Carl Freudenberg, D-69469 Weinheim (DE)
(72) Erfinder: Noller, Erich, W-6901 Mauer (DE)

(56) Entgegenhaltungen:
- DE-A- 2 415 178
- DE-A- 3 135 006
- FR-A- 2 205 846

## Beschreibung

Die Erfindung betrifft eine druckaufnehmende Isolierplatte, umfassend einen formstabilen Plattenkörper aus wärmebeständigem Material, wobei der Plattenkörper in Druckbelastungsrichtung zumindest eine Durchbrechung aufweist und wobei die Durchbrechung während der bestimmungsgemäßen Verwendung einen den Druck nahezu vollständig aufnehmenden Bolzen umfangsseitig umschließt.

Eine solche Isolierplatte ist aus der DE 31 35 006 A1 bekannt. Die Isolierplatte ist zur druckfesten Wärmedämmung zwischen einer Preßplatte und einem daran befestigten, beheizten Werkzeug vorgesehen, wobei ein druckübertragendes Element verwendet wird, das als Keramikkörper ausgebildet ist. Die Keramikkörper sind in Ausnehmungen eingesetzt und durch einen Kleber darin fixiert.

Die Isolierplatten müssen einerseits hoch wärmebeständig sein und andererseits mechanische Belastungen, bevorzugt Druckbelastungen von Pressen oder Spritzmaschinen, aufnehmen können. Dabei ist allerdings zu beachten, daß die vorbekannten Plattenkörper wenig befriedigende Gebrauchseigenschaften aufweisen. Um einen guten Kompromiß aus diesen beiden Anforderungen zu erzielen, ist der Werkstoff derart beschaffen, daß er eine gute Wärmebeständigkeit bis ca. 300°C aufweist und gleichzeitig dem auftretenden Druck standzuhalten vermag. Eine Wärmebeständigkeit bis ca. 300°C ist jedoch für viele Anwendungsfälle nicht ausreichend, so daß hoch hitzebeständige Werkstoffe gewünscht werden, die außerdem die in den Werkzeugmaschinen auftretenden mechanischen Drücke aufnehmen können.

Der Erfindung liegt die Aufgabe zugrunde, eine druckaufnehmende Isolierplatte der vorbekannten Art derart weiterzuentwickeln, daß sie eine wesentlich höhere Wärmebeständigkeit aufweist und gleichzeitig die in den Werkzeugmaschinen auftretenden Drücke aufzunehmen vermag.

Diese Aufgabe wird mit den kennzeichnenden Merkmalen von Anspruch 1 gelöst. Auf vorteilhafte Ausgestaltungen nehmen die Unteransprüche Bezug.

Im Rahmen der vorliegenden Erfindung ist es vorgesehen, daß die Durchbrechung den Bolzen mit umfangsseitigem Abstand umschließt. Eine derartige Ausgestaltung ist im Hinblick auf die Vermeidung von Spannungen zwischen dem Plattenkörper und dem darin angeordneten Bolzen von Vorteil. Außerdem ist diese Ausgestaltung auch in fertigungstechnischer Hinsicht von Vorteil, da auf genaue Passungen verzichtet werden kann und dadurch die Toleranzen großzügiger gewählt werden können. Eine in wirtschaftlicher Hinsicht kostengünstige Herstellbarkeit ist dadurch bedingt. Der Plattenkörper besteht aus einem hochwärmebeständigen Material, ohne daß Rücksicht auf die mechanische Belastbarkeit genommen zu werden braucht. Daraus ergibt sich eine Wärmebeständigkeit von bis zu 1 000°C, wobei die Isolierplatten Drücke von 50 t und mehr aufnehmen kann.

Der Plattenkörper kann beispielsweise aus Kalzium-Sillikat bestehen, während die druckaufnehmenden Bolzen bevorzugt aus einem keramischen Werkstoff bestehen. Bei der Verwendung derartiger Bolzen ist von Vorteil, daß sie ebenfalls hoch hitzebeständig sind und eine Isolierung bewirken. Ferner weisen derartige Bolzen gleichbleibend gute Gebrauchseigenschaften und eine gute Formbeständigkeit auch während einer langen Gebrauchsdauer auf.

Gemäß einer vorteilhaften Ausgestaltung ist es vorgesehen, daß die Durchbrechungen und der Bolzen ein aneinander angepaßtes Profil aufweisen können. Der Bolzen kann beispielsweise zylindrisch ausgebildet sein. Sowohl der Bolzen als auch die ebenfalls zylindrische Durchbrechung sind einfach herstellbar.

Im Hinblick auf eine vereinfachte Montage können die Profile von Bolzen und Durchbrechung die Form einer Verliersicherung aufweisen. Der Bolzen kann beispielsweise T-förmig gestaltet und in einer T-förmigen Durchbrechung angeordnet sein. Hierbei ist von Vorteil, daß vor dem Einsetzen des Plattenkörpers in die Werkzeugmaschine die Bolzen von einer Seite in die Durchbrechungen eingesetzt werden können, ohne daß sie die Durchbrechung hindurchrutschen.

Neben einem T-förmigen Querschnitt können die Bolzen beispielsweise zylindrisch und in zumindest einem Teilbereich ihrer axialen Erstreckung eine sich konisch in axialer Richtung erweiternde Mantelfläche aufweisen, die in einer Durchbrechung entsprechenden Profils angeordnet ist. Hierbei ist von Vorteil, daß vor der Montage des Plattenkörpers in die Werkzeugmaschine eine genaue zentrische Zuordnung des Bolzens innerhalb der Durchbrechung gewährleistet ist. Verkantungen des Bolzens innerhalb des Plattenkörpers können bei Druckbeaufschlagung der Isolierplatte während der bestimmungsgemäßen Verwendung dadurch zuverlässig vermieden werden.

Der Plattenkörper kann auf den in Druckbelastungsrichtung einander gegenüberliegenden Oberflächen jeweils mit einer im Bereich der Durchbrechungen ausgesparten, vakuumdichten Folienbeschichtung aus elastisch nachgiebigem Material versehen sein, wobei der Bolzen in Druckbelastungsrichtung eine etwas geringere Ausdehnung aufweist, als die Ausdehnung der Durchbrechung in gleicher Richtung. Bevorzugt ist der Bolzen 0,02 bis 0,15 mm größer, als die Dicke des Plattenkörpers. Der Plattenkörper kann mit der Folienbeschichtung eine Gesamtdicke aufweisen, die 0,05 bis 0,4 mm größer ist, als die Ausdehnung des Bolzens in gleicher Richtung. Dadurch ist gewährleistet, daß einerseits eine ausgezeichnete vakuumdichte Zuordnung des Preßwerkzeuges durch die elastisch nachgiebige Folienbeschichtung gewährleistet ist und andererseits der Plattenkörper nur sehr geringen Druckbelastungen ausgesetzt ist. Der Stempel beispielsweise einer Presse fährt in diesem Falle zunächst an die Folienbeschichtung, verformt diese elastisch und erzielt dadurch gleichzeitig eine vakuumdichte Verbindung, bis er anschließend an dem Bolzen aus keramischem Werkstoff zur Anlage kommt. Der Bolzen nimmt den gesamten Druck nahezu vollständig auf. Hierbei ist von Vorteil, daß die Gebrauchsdauer des Plattenkörpers wesentlich vergrößert ist und Brüche des Plattenkörpers nicht auftreten.

Die erfindungsgemäße Isolierplatte weist nur einen extrem geringen Verschleiß auf, wodurch die Standzeiten erheblich vergrößert werden können. Außerdem ist durch die druckaufnehmenden Bolzen stets eine Planlage der Isolierplatte gewährleistet, wodurch die Endprodukte eine stets gleichbleibende Güte aufweisen. Desweiteren ist von Vorteil, daß der Werkstoff für den Plattenkörper in wirtschaftlicher Hinsicht kostengünstiger ist, da er ausschließlich eine hohe Wärmebeständigkeit aufweisen muß, da mechanische Belastungen, die auf ihn einwirken, vernachlässigbar sind.

Die Folienbeschichtung kann beispielsweise aus Glimmer bestehen, wobei der Glimmer durch einen Haftvermittler adhäsiv mit den Oberflächen des Plattenkörpers verbunden ist. Glimmer weist in diesem Anwendungsfall besonders günstige Gebrauchseigenschaften auf, da die Folienbeschichtung neben einer hohen Hitzebeständigkeit auch elastisch nachgiebige Gebrauchseigenschaften während einer langen Gebrauchsdauer aufweisen muß.

Die beanspruchte Isolierplatte kann beispielsweise in einem Vulkanisierwerkzeug oder in einer Presse verwendet werden, beispielsweise zur Herstellung von Dichtringen aus polymerem Werkstoff.

Der Gegenstand der Erfindung wird nachfolgend anhand mehrerer Zeichnungen verdeutlicht, die Ausführungsbeispiele zeigen.

In Figur 1 ist ein erstes Ausführungsbeispiel einer druckaufnehmenden Isolierplatte gezeigt, wobei die Durchbrechung und der Bolzen zylindrisch ausgeführt sind.

In Figur 2 ist ein zweites Ausführungsbeispiel gezeigt. Die Durchbrechung und der Bolzen weisen einen jeweils T-förmigen Querschnitt auf, wobei der Plattenkörper auf den einander zugewandten Seiten mit einer Oberflächenbeschichtung versehen ist.

In Figur 3 ist ein weiteres Beispiel einer erfindungsgemäßen Isolierplatte gezeigt, ähnlich dem Ausführungsbeispiel aus Figur 2, wobei die Durchbrechung und der Bolzen trichterförmig ausgebildet sind.

In den Figuren 1, 2 und 3 ist jeweils eine druckaufnehmende Isolierplatte 1 gezeigt, die aus einem formstabilen Plattenkörper 2 besteht. In diesen Ausführungsbeispielen besteht der Plattenkörper 2 jeweils aus Kalziumsilikat. Davon abweichende Werkstoffe, die ebenfalls eine hohe Wärmebeständigkeit aufweisen, können ebenfalls zur Anwendung gelangen. In den Figuren 1 bis 3 ist jeweils nur ein Ausschnitt aus der Isolierplatte 1 in quergeschnittener Darstellung gezeigt.In Druckbelastungsrichtung 3 weist der Plattenkörper 2 eine Durchbrechung 4 auf, die einen Bolzen 5 umfangsseitig umschließt. In Abhängigkeit von dem aufzunehmenden Druck sind bevorzugt mehrere Bolzen 5 innerhalb des Plattenkörpers 2 angeordnet. Die Bolzen 5 bestehen aus einem keramischen Werkstoff.

In Figur 1 ist eine Isolierplatte 1 gezeigt, die besonders einfach und in wirtschaftlicher Hinsicht kostengünstig herstellbar ist. Der Plattenkörper 2 weist in Druckbelastungsrichtung 3 eine Höhe auf, die die Höhe des Bolzens 5 geringfügig überschreitet. Bevorzugt hat der Plattenkörper 2 eine Dicke, die 0,01 bis 0,1 mm größer ist, als die Axialerstreckung des zylindrischen Bolzens 5. Bei Druckbeaufschlagung durch das Werkzeug, in dem die Isolierplatte 1 zur Anwendung gelangt, verformt sich der Plattenkörper 2 im Bereich seiner Oberfläche 2.1, 2.2 elastisch, so daß der Bolzen 5 als Druckbegrenzer zur Anwendung gelangt. Durch die elastische Verformung der Oberflächen 2.1,2.2 des Plattenkörpers 2 können das zur Anwendung gelangende Werkzeug und der Plattenkörper 2 vakuumdicht aneinander festgelegt sein. Ein Druck, der größer ist, als der Druck, der zu vakuumdichten Verbindung von Presswerkzeug und Plattenkörper 2 gebraucht wird, lastet nicht auf dem Plattenkörper 2. Diesen Druck nimmt der Bolzen 5 auf.

In Figur 2 und Figur 3 ist der Bolzen 5 für die Montage der Isolierplatte 1 verliergesichert innerhalb des Plattenkörpers 2 gehalten. Der Bolzen 5 liegt vor der Montage des Plattenkörpers 2 mit einem im wesentlichen ringförmigen Vorsprung auf einem ringförmigen Absatz innerhalb der Durchbrechung 4 auf. In den Figuren 1, 2 und 3 ist zur Verdeutlichung der erfindungsgemäßen Isolierplatte 1 eine Zuordnung von Bolzen 5 und Plattenkörper 2 zueinander dargestellt, der in der Praxis nicht auftritt. Anhand der Darstellung, die in den Figuren 1, 2 und 3 gewählt wurde, ist jedoch besonders gut zu erkennen, daß der Bolzen berührungsfrei innerhalb der Durchbrechung angeordnet ist und dadurch die hohen Drücke der Werkzeugmaschine aufzunehmen vermag, ohne daß der Plattenkörper gebrauchsdauerverringernden Druckbelastungen ausgesetzt ist.

Die Ausgestaltung nach Figur 3 unterscheidet sich von der Ausgestaltung aus Figur 2 durch eine abweichende Form vom Bolzen 5 und Durchbrechung 4. Der Bolzen 5 weist in einem Teilbereich seiner axialen Erstreckung einen sich konisch erweiternden Durchmesser auf. Durch diese Ausgestaltung ist gewährleistet, daß sich der Bolzen 5 bei Druckentlastung des Plattenkörpers 2 immer wieder selbsttätig innerhalb der Durchbrechung 4 zentriert. Bei erneuter Druckbeaufschlagung in Druckbelastungsrichtung 3 werden dadurch Verkantungserscheinungen verhindert und eine zuverlässige Planlage der Isolierplatte 1 erreicht. Der konische Teil des Bolzens 5 schließt mit der Symmetrieachse des Bolzens 5 in diesem Beispiel einen Winkel von 45° ein. Davon abweichende Winkel, insbesondere spitzere Winkel, sind ebenfalls denkbar.

Bevorzugt weist der zur Anwendung gelangende Bolzen 5 im Rahmen der vorliegenden Erfindung einen kleinsten Durchmesser auf, der 0,3 bis 3,0 bevorzugt 0,5 bis 2,0 mal so groß ist, wie die Dicke der Isolierplatte 1. Durch dieses Verhältnis ist sichergestellt, daß die Flächenpressung bei Druckbeaufschlagung des Bolzens 5 keine Werte annimmt, die den Bolzen 5 schädigen könnten und dadurch zu einer vorzeitigen Zerstörung der Isolierplatte 1 und damit zu einem Ausfall der Werkzeugmaschine führen könnte.

Die erfindungsgemäße Isolierplatte 1 weist gute Gebrauchseigenschaften hinsichtlich einer außerordentlich guten Wärmeisolierung und einer guten Beständigkeit gegen Druckbelastungen auf.

## Patentansprüche

1. Druckaufnehmende Isolierplatte (1), umfassend einen formstabilen Plattenkörper (2) aus wärmebeständigem Material, wobei der Plattenkörper (2) in Durckbelastungsrichtung (3) zumindest eine Durchbrechung (4) aufweist und wobei die Durchbrechung (4) während der bestimmungsgemäßen Verwendung einen den Druck nahezu vollständig aufnehmenden Bolzen (5) umfangsseitig umschließt, dadurch gekennzeichnet, daß die Durchbrechung (4) den Bolzen (5) mit umfangsseitigem Abstand umschließt.

2. Isolierplatte nach Anspruch 1, dadurch gekennzeichnet, daß der Plattenkörper aus Kalzium-Sillikat besteht.

3. Isolierplatte nach Anspruch 1, dadurch gekennzeichnet, daß der Bolzen (5) aus einem keramischen Werkstoff besteht.

4. Isolierplatte nach einem der Ansprüche 1 bis 3, dadurch gekennzeichnet, daß die Durchbrechung (4) und der Bolzen (5) ein aneinander angepaßtes Profil aufweisen.

5. Isolierplatte nach einem der Ansprüche 1 bis 4, dadurch gekennzeichnet, daß der Bolzen (5) zylindrisch ausgebildet ist.

6. Isolierplatte nach einem der Ansprüche 1 bis 4, dadurch gekennzeichnet, daß der Bolzen (5) einen T-förmigen Querschnitt aufweist.

7. Isolierplatte nach einem der Ansprüche 1 bis 6, dadurch gekennzeichnet, daß die Durchbrechung (4) in Druckbelastungsrichtung (3) eine Ausdehnung aufweist, die 0,01 mm bis 0,1 mm größer ist, als die Ausdehnung des Bolzens (5) in gleicher Richtung.

8. Isolierplatte nach einem der Ansprüche 1 bis 6, dadurch gekennzeichnet, daß der Plattenkörper (2) auf den in Druckbelastungsrichtung (3) einander gegenüberliegenden Oberflächen (2.1, 2.2) jeweils mit einer im Bereich der Durchbrechungen (4) ausgesparten, vakuumdichten Folienbeschichtung (6) aus elastisch nachgiebigem Material versehen ist, daß der Bolzen (5) in Druckbelastungsrichtung (3) eine Ausdehnung aufweist, die 0,02 mm bis 0,15 mm größer ist, als die Ausdehnung der Durchbrechung (4) in gleicher Richtung und daß der Plattenkörper (2) mit der Folienbeschichtung (6) eine Gesamtdicke aufweist, die 0,05 mm bis 0,4 mm größer ist, als die Ausdehnung des Bolzens (5) in gleicher Richtung.

9. Isolierplatte nach Anspruch 8, dadurch gekennzeichnet, daß die Folienbeschichtung (6) aus Glimmer besteht und daß der Glimmer durch einen Haftvermittler adhäsiv mit den Oberflächen (2.1, 2.2) des Plattenkörpers (2) verbunden ist.

10. Isolierplatte nach einem der Ansprüch 1 bis 9, gekennzeichnet durch die Verwendung in einem Vulkanisierwerkzeug.

## Claims

1. A pressure-absorbing insulating plate (1), comprising a dimensionally stable plate body (2) composed of heat-resistant material, the plate body (2) having at least one perforation (4) in the pressure-loading direction (3), and, during the intended use, the perforation (4) circumferentially enclosing a bolt (5) absorbing the pressure virtually completely, characterized in that the perforation (4) encloses the bolt (5) with a circumferential clearance.

2. An insulating plate according to claim 1, characterized in that the plate body is composed of calcium silicate.

3. An insulating plate according to claim 1, characterized in that the bolt (5) is composed of a ceramic material.

4. An insulating plate according to any of claims 1 to 3, characterized in that the perforation (4) and the bolt (5) have respective profiles matched to one another.

5. An insulating plate according to any of claims 1 to 4, characterized in that the bolt (5) is designed cylindrically.

6. An insulating plate according to any of claims 1 to 4, characterized in that the bolt (5) has a T-shaped cross-section.

7. An insulating plate according to any of claims 1 to 6, characterized in that the perforation (4) has in the pressure-loading direction (3) an extent which is 0.01 mm to 0.1 mm greater than the extent of the bolt (5) in the same direction.

8. An insulating plate according to any of claims 1 to 6, characterized in that the plate body (2) is provided, on the surfaces (2.1, 2.2) located opposite one another in the pressure-loading direction (3), in each case with a vacuum-tight foil coating (6) cut out in the region of the perforations (4) and composed of elastically resilient material, in that the bolt (5) has in the pressure-loading direction (3) an extent which is 0.02 mm to 0.15 mm greater than the extent of the perforation (4) in the same direction, and in that the plate body (2) together with the foil coating (6) has a total thickness which is 0.05 mm to 0.4 mm greater than the extent of the bolt (5) in the same direction.

9. An insulating plate according to claim 8, characterized in that the foil coating (6) is composed of mica, and in that the mica is bonded adhesively to the surfaces (2.1, 2.2) of the plate body (2) by means of an adhesion promoter.

10. An insulating plate according to any of claims 1 to 9, characterized by use in a vulcanizing tool.

## Revendications

1. Plaque porte charge thermiquement isolante (1), comprenant un corps en plaques indéformable (2) en matériau réfractaire, le corps en plaques (2) présentant dans le sens de la sollicitation de la charge (3) au moins un perçage (4) et ledit perçage (4) entourant périphériquement un boulon (5) absorbant presque complètement la charge pendant l'utilisation conforme, caractérisée en ce que le perçage (4) entoure le boulon (5) par un espace périphérique.

2. Plaque thermiquement isolante selon la revendication 1, caractérisée en ce que le corps en plaques est en silicate de calcium.

3. Plaque thermiquement isolante selon la revendication 1, caractérisée en ce que le bouton (5) est en matériau céramique.

4. Plaque thermiquement isolante selon l'une dos revendications 1 à 3, caractérisée en ce que le perçage (4) et le bouton (5) présentent un profit adapté l'un à l'autre.

5. Plaque thermiquement isolante selon l'une des revendications 1 à 4, caractérisée en ce que le boulon (5) est en forme de cylindre.

6. Plaque thermiquement isolante selon l'une des revendications 1 à 4, caractérisée en ce que le bouton (5) présente une section en forme de Té.

7. Plaque thermiquement isolante selon l'une des revendications 1 à 6, caractérisée en ce que le perçage (4) présente dans le sens de sollicitation de la charge (3) une extension supérieure de 0,01 mm à 0,1 mm à l'extension du bouton (5) dans la même direction.

8. Plaque thermiquement isolante selon l'une des revendications 1 à 6, caractérisée en ce que le corps en plaques (2) est muni sur les surfaces (2.1, 2.2) opposées l'une à l'autre dans le sens de sollicitation de la charge (3), à chaque fois d'un revêtement en feuilles (6) étanche au vide, évidé dans la zone des perçages (4), en matériau élastiquement déformable, en ce que le boulon (5) présente dans le sens de sollicitation de la charge (3) une extension supérieure de 0,02 mm à 0,15 mm à l'extension du perçage (4) dans la même direction et en ce que le corps en plaques (2) présente avec le revêtement an feuilles (6) une épaisseur totale, supérieure de 0,05 mm à 0,4 mm à l'extension du boulon (5) dans la même direction.

9. Plaque thermiquement isolante selon l'une des revendications 1 à 8, caractérisée en ce que le revêtement en feuilles (6) est en mica et en ce que le mica est associé de façon adhésive aux surfaces (2.1, 2.2) du corps en plaques (2) au moyen d'un agent de portage.

10. Plaque thermiquement isolante selon l'une des revendications 1 à 9, caractérisée par l'utilisation dans un outil de vulcanisation.
